# FASCICULE DE BREVET EUROPEEN

(11) **EP 0 074 361 B1**
(45) Date de publication et mention de la délivrance du brevet: **22.01.1986**
(21) Numéro de dépôt: 82900642.8
(22) Date de dépôt: 05.03.1982
(51) Int. Cl.: B63H 9/06, B63B 35/86

(54) **VOILE A EFFETS PROPULSEUR ET DE SUSTENTATION VARIABLES**
SEGEL MIT ANTRIEBSEFFEKT UND VARIABLEN TRAGFLÄCHEN
SAIL WITH VARIABLE PROPULSING AND LIFTING EFFECTS

(30) Priorité: 11.03.1981 FR 8104814
(43) Date de publication de la demande: 23.03.1983
(73) Titulaire: LE BAIL, Roland Claude Joseph, F-56340 Carnac (FR)
(72) Inventeur: LE BAIL, Roland Claude Joseph, F-56340 Carnac (FR)
(86) Numéro de dépôt international: FR8200038
(87) Numéro de publication internationale: WO8203053

## Description

La présente invention concerne un nouveau type de voile pour des engins tels que la planche à voile, le char à voile, le bateau à voile et plus généralement pour tous les sports de glisse tels que par exemple le ski et le patin à glace et à roulettes.

Les voiles actuellement utilisées ont pour caractéristique, quelle que soit leur forme, de se servir de la force du vent en pivotant autour d'un axe vertical ; la composante propulsive étant alors perpendiculaire à cet axe.

Un certain nombre de brevets qui décrivent de nouvelles voiles capables de se régler suivant les trois dimensions ont cependant été déposés. Le plus ancien brevet et sans aucun doute celui qui décrit le mieux les caractéristiques de ces nouvelles voiles est celui déposé par Rudow Rummler le 14 janvier 1935 aux Etats-Unis dont le numéro est 2170 914 ; les figures 1 à 10 sont en particulier très explicites. Deux autres brevets américains, celui de Hugh Perrin, déposé le 15 mai 1968 dont le numéro est 3 455 261 décrit une voile cerf- volant à l'aide des figures de 1 à 5, et celui de Spivack déposé le 9 décembre 1975 propose une voile pour patins à glace. Un brevet français déposé par Jean-Paul Lenoble en février 1972 dont le numéro est 2 173 389 reprend avec force détails et quelques montages particuliers essentiellement les mêmes principes de voilure déjà bien décrits par le brevet américain de Rudow Rummler. Un autre brevet américain déposé par Grey M. Gurley en mars 1978 dont le numéro est 4 077 345 particularise le type de voile précédent en l'orientant autour d'un axe oblique fixé à l'avant d'un bateau. Enfin, un dernier brevet allemand déposé par Gunter M. Voss en février 1980 et dont le numéro est 2833616 qui correspond au préambule de la revendication 1 de la présente demande concerne une voile spécialisée aux planches à voile.

La présente voile appartient à ce nouveau type de voile capable de s'orienter suivant les trois axes afin d'obtenir à volonté des effets propulseurs et de sustentation. Cependant, à la différence de tous les brevets précédemment cités, qui décrivent tous des voiles à forme transversale concave. La présente invention a pour objet une voile qui a un profil convexe stable du type aile de goéland. En effet, un profil concave a toujours tendance à se retourner par fort vent puisque si on l'écarte de sa position d'équilibre où les deux moitiés de la voile offrent la même surface, perpendiculairement au vent, une des moitiés reçoit de plus en plus de vent tandis que l'autre en reçoit de moins en moins à l'inverse d'un profil convexe en « V » qui tend toujours à ramener la voile à sa position d'équilibre. En outre, un profil convexe en « V facilite l'écoulement de l'air, et lors de rafales, il a tendance à se refermer en amortissant de ce fait les sautes de vent.

Selon l'invention, une voile à effets propulseurs et de sustentation variable, comportant des éléments de soutien et de rappel permettant les changements de bord, et comportant une voilure unique sans épaisseur et montée sur une ossature présentant un bord d'attaque de forme en « V divergente vers l'arrière connue du document DE-A-2833616 est caractérisée en ce qu'elle comporte une section centrale fortement courbée, au voisinage du sommet du bord d'attaque, de façon concave au vent et se poursuivant de façon progressivement plus rectiligne vers son extrémité et un bord de fuite joignant les deux extrémités du bord d'attaque de ladite extrémité arrière pour former deux pans divergents.

La section centrale peut être légèrement convexe et son extrémité arrière pour présenter une forme de S dissymétrique.

La voile peut présenter un élément de soutien éloigné de la voilure sous celle-ci et deux barres de rappel divergeant en avant à partir de ladite extrémité arrière, formant par exemple un système triangulaire avec la barre de soutien.

De préférence, la voile comporte une ossature en éléments allongés sensiblement rigides, notamment tubulaires, et une voilure tendue sur l'ossature avec, de préférence, un ensemble de lattes précambrées concaves au vent près du bord d'attaque. Les liaisons entre les éléments d'ossature peuvent être avantageusement souples pour faciliter une certaine déformabilité de la voile dont la forme est maintenue par sa propre tension.

Afin de bien décrire une réalisation possible de la voile selon l'invention, celle-ci est représentée sous trois angles : la figure 1 est une vue de côté et par dessous, la figure 2 est une vue de dessous, la figure 3 est une vue de face avec une petite rotation et les figures 4 et 5 sont des vues de détails.

La voile 1 à profil convexe stable en forme d'allés de goéland est constituée d'un ensemble de portions trapézoïdales de tissu consues entre elles lui donnant l'aspect général d'un secteur de cercle et munie de deux fenêtres transparentes 2 pour la bonne vision de l'opérateur. La voile 1 est tendue sur une armature en alliage léger composée de : deux tubes de bordure 3 emboîtés dans un tube frontal courbé 4, un tube central 7 légèrement cintré suivant un profil en « S » servant à former le profil transversal convexe en « V par l'action des deux tubes d'étarquage 5 sur la liaison 12 et enfin un tube de soutien courbé 6. Le raidissement de la toile et le maintien de l'emboîtage des tubes de bordure 3 dans le tube frontal courbé 4 se fait en tirant sur les manches contenant ces tubes de bordure et en refermant les « Velcro » 9 des bouts d'aile. « Velcro » est une marque déposée désignant des bandes textiles auto-adhérentes permettant des ouvertures et fermetures rapides répétées. La voile 1 est en outre tendue dans le sens longitudinal par les lattes 8 pré-cambrées, maintenues par des « Velcro 10, qui avec les manches contenant les tubes 3 et 4 donnent à l'ensemble une bonne pénétration dans l'air. La figure 4 montre le détail 13 : les tubes de bordure 3 passent à l'intérieur de bandes de cuir respectivement solidaires grâce aux vis 15 des tubes d'étarquage 5 et du tube de soutien 6 avant de s'emboîter à l'intérieur du tube frontal courbé 4 en prenant appui sur les butées 17 ; les baques 16 maintiennent en position les tubes 5 et le tube 6. Le détail 12 sur la figure 5 montre l'étarquage de la voile à l'aide de la cordelettes 19 passant dans l'oeillet 18.

La voile peut être utilisée seule ou facultativement reliée à un mat 20 de l'engin à propulser. Le mat 20 peut par exemple être relié à l'engin par une première rotule 21 tandis que l'autre extrémité est reliée à la voile par un manchon 22 coulissant sur la barre de soutien 6 avec une seconde rotule 23.

Dans le cas de l'utilisation de la voile pour la planche de saut où les pieds sont rendus solidaires de la planche à l'aide de petites bandes de tissu synthétique fixées à celle-ci, le saut s'effectue simplement par rétraction des jambes et contrairement aux voiles classiques, la course de l'engin peut continuer sans à coup puisque la voile reste constamment en position propulsive. La nouvelle voile a pour caractéristique de ne recevoir le vent que d'un seul côté, l'autre côté étant toujours sous le vent.

Les changements de bord se font par bordage de la voile suivi du passage de celle-ci par dessus la tête de l'opérateur avec reprise immédiate du vent sur l'autre bord ; cette technique est bien plus facile et rapide que la manière classique de changer de bord par basculement du mât vers l'arrière et passage de l'opérateur devant celui-ci, tel que cela se pratique avec les voiles actuelles de planches à voile.

Les multiples orientations possibles de la voile permettent de créer une force propulsive ayant pour effet de tirer l'engin en avant et vers le haut et cette sustentation plus ou moins grande suivant la taille voulue de la voile doit en outre permettre de grandes vitesses dû à l'effet d'aqua- planning qui en résulte pour des engins légers.

## Revendications

1. Voile à effets propulseurs et de sustentation variable, du type destiné à être monté sur un engin de glisse, ou être tenu par une personne équipée de moyens de glisse, à savoir glisse sur eaux, sur terre ou sur neige ou glace, comportant des éléments de soutien et de rappel (5, 6) permettant les changements de bord, et comportant une voilure unique sans épaisseur et montée sur une ossature présentant un bord d'attaque de forme en « V divergente vers l'arrière (3, 4), caractérisée en ce qu'elle comporte une section centrale (7) fortement courbée de façon concave au vent au voisinage du sommet (3) du bord d'attaque et se poursuivant de façon progressivement plus rectiligne vers son extrémié (12) et un bord de fuite joignant les deux extrémités du bord d'attaque à ladite extrémité arrière (12) pour former deux pans divergents.

2. Voile selon la revendication 1, caractérisée par le fait que ladite section centrale (7) est légèrement convexe en son extrémité arrière pour présenter une forme de S dissymétrique.

3. Voile selon l'une quelconque des revendications 1 et 2, caractérisée par le fait qu'elle présente un élément de soutien (6) éloigné de la voilure sous celle-ci et deux barres de rappel (5) divergeant en avant à partir de ladite extrémité arrière (12).

4. Voile selon l'une des revendications 1 à 3, caractérisée par le fait qu'elle comporte une ossature (3, 4, 5, 7) en éléments allongés sensiblement rigides, notamment tubulaires, et une voiture tendue sur l'ossature.

5. Voile selon la revendication 4, caractérisée par le fait que la voilure est tendue par un ensemble de lattes précambrées (8).

6. Voile selon l'une des revendications 4 et 5, caractérisée par une ossature de montage facile à l'aide de sept tubes en alliage léger, à savoir deux tubes de bordure (3) emboîtés dans un tube frontal courbé (4), un tube central légèrement cintré (7) servant à former le « _{V} », deux tubes d'étarquage (5) servant de barres de rappel et enfin un tube de soutien (6).

7. Voile selon la revendication 6, caractérisée par un système triangulaire formé des deux tubes d'étarquage (5) et du tube de soutien (6) qui permet de la tenir facilement et solidement en position adéquate.

8. Voile selon l'une des revendications 4 à 7, caractérisée en ce que les liaisons entre les différents éléments d'ossature sont souples.

9. Voile selon la revendication 8, caractérisée par le fait que la liaison 12) des tubes d'étar- quage (5) au tube central (7) tend à réfetrmer le profil en « V » et amortir de ce fait l'effet des sautes de vent.

10. Voile selon l'une des revendications 1 à 9, caractérisée par le fait qu'elle comporte deux fenêtres (2) permettant de garantir la bonne visibilité de l'utilisateur.

11. Voile selon l'une des revendications 4 à 10, caractérisée par le fait qu'elle peut être montée ou démontée rapidement grâce à une combinaison d'emboîtage de tubes, de liaisons souples en cuir ou autre matériau adéquat, et de fermetures rapides telles que le « Velcro ».

12. Voile selon l'une des revendications 1 à 3, caractérisée en ce qu'elle a une face unique au vent et est constituée de matériaux sensiblement rigides.

13. Voile selon l'une des revendications 1 à 12, pouvant être utilisée en particulier pour le bateau, la ptanche à voile, le ski et les patins à glace et à rosettes.

## Claims

1. A sail having variable propelling and lifting effects, of the type to be mounted on a gliding device, or to be held by a person equiped with gliding gears, that is glide over water, over ground or snow or ice, containing elements for support and tacking (5, 6) allowing changes of direction, and composed of a unique sail without thickness mounted on a framework presenting a leading edge having a « V profile diverging rearwardly (3, 4), characterised in that it has a central section (7) highly bent in a windwardly concave manner toward its extremity (12) and a trailing edge joining the two ends of the leading edge to said rear end (12) so as to form two divergent portions.

2. A sail according to claim 1, characterised in that said central section (7) is slightly convex at its rear end so as to have a dissymetrical « S shape.

3. A sail according to claim 1 or 2, characterised in that it has a support element (6) remote from the sail below the latter and two strut bars (5) which forwardly diverge from said rear end (12).

4. A sail according to any one of the claims 1 to 3, characterised in that it comprises a framework (3, 4, 5, 7) of substantially rigid, in particular tubular, elongated elements, and a sail cloth held taut on the framework.

5. A sail according to claim 4, characterised in that the sail cloth is held taut by an assembly of pre-bent slats (8).

6. A sail according to claim 4 or 5, characterised by a framework easily assembled by means of seven light alloy tubes, namely two edge tubes (3) fitted in a curved front tube (4), and a slightly bent central tube (7) serving to form the « V • , two strut tubes (5) acting as stay-bars and a support tube (6).

7. A sail according to claim 6, characterised by a triangular system formed by two strut tubes (5) and the support tube (6) which enables the sail to be held easily and firmly in a suitable position.

8. A sail according to any one of claims 4 and 7, characterised in that the connections between the various framework elements are flexible.

9. A sail according to claim 8, characterised in that the connection (12) of the strut tubes (5) to the central tube (7) tends to close the « V » profile and consequently absorb the effect of sudden wind changes.

10. A sail according to any one of the claims 1 to 9, characterised in that it comprises two windows (2) guaranteeing the user good visibility.

11. A sail according to any one of the claims 4 to 10, characterised in that it can be assembled or taken down rapidly, owing to a combination of a fitting-together of tubes, of flexible bindings of leather or other suitable material and of rapid closing means such as the « Velcro device.

12. A sail according to any one of the claims 1 to 3, characterised in that it has a single windward side and is formed by substantially rigid materials.

13. A sail according to any one of the claims 1 to 12, employable in particular for a boat, a windsurf board, skiing and ice and roller-skating.

## Patentansprüche

1. Segel mit variabler Vortriebs und Tragwirkung das dazu bestimmt ist, auf ein gleitendes Sportgerät montiert oder von einer Person gehalten zu werden, die sich eines gleitenden Mittels bedient, das sich auf dem Wasser, auf dem Boden oder auf Schnee fortbewegt, das ferner Halte- und Rückholelemente (5, 6) enthält, die das Wechseln der Bordseite ermöglichen, und das weiterhin ein einziges, dünnes Segel besitzt, welches auf ein Gerippe montiert ist, das eine V-förmige Stirnkante aufweist, die nach rückwärts divergiert (3, 4), dadurch gekennzeichnet, dass es einen Mittelabschnitt (7) aufweist, der konkav zum Wind und nahe der Spitze (3) der Stirnkante stark gebogen ist und sich dem Segelende (12) und einer Hinterkante zu allmählich geraldlinig fortsetzt, bis es die zwei Enden der Stirnkante am genannten hinteren Segelende (12) erreicht, um zwei divergierende Segelflächen zu bilden.

2. Segel gemäss Anspruch 1, dadurch gekennzeichnet, das der genannte Mittelabschnitt (7) an seinem hinteren Ende leicht konvex ist, um eine asymmetrische S-Form zu bilden.

3. Segel gemäss einem der Ansprüche 1 und 2, dadurch gekennzeichnet, dass unter dem Segel und von diesem entfernt ein Halteelement (6) besitzt, ferner zwei Rückholstangen (5) die ab dem genannten hinteren Segeldende (12) nach vorn divergieren.

4. Segel gemäss einem der Ansprüche 1 bis 3, dadurch gekennzeichnet, dass es ein Gerippe (3, 4, 5, 7) aus langen, fast starren und vorzugsweise röhrenförmigen Elementen besitzt, sowie ein auf dieses Gerippe aufgespanntes Segel.

5. Segel gemäss Anspruch 4, dadurch gekennzeichnet, dass, dass es auf dem Gerippe durch eine Reihe von vorgebogenen Leisten (8) aufgespannt ist.

6. Segel gemäss einem der Ansprüche 4 und 5, dadurch gekennzeichnet, dass das Gerippe mittels der sieben Leichtmetallrohre leicht montierbar ist. Sie bestehen aus zwei Kantenrohren (3), die in ein stirnseitiges, gebogenes Rohr (4) gesteckt werden, einem leicht gebogenen Mittelrohr (7) zur Bildung der V-Form, zwei Spannrohren (5), die als Rückholstangen benutzt werden, und einem Halterohr (6).

7. Segel gemäss Anspruch 6, dadurch gekennzeichnet, dass das aus zwei Spannrohren (5) und dem Halterohr (6) bestehende Dreiecksystem es ermöglicht, dasselbe in der geeigneten Stellung leicht festzuhalten.

8. Segel gemäss einem der Ansprüche 4 bis 7, dadurch gekennzeichnet, dass die Verbindungen zwischen den verschiedenen Gerippeelementen geschmeidig sind.

9. Segel gemäss Anspruch 8, dadurch gekennzeichnet, dass die Verbindung (12) der Spannrohre (5) mit dem Mittelrohr (7) versucht, das V-Profil zu schliessen und die Wirkung des Umspringens des Windes zu dämpfen.

10. Segel gemäss einem der Ansprüche 1 bis 9, dadurch gekennzeichnet, dass es zwei Fenster (2) enthält, die dem Benutzer eine gute Sicht garantieren.

11. Segel gemäss einem der Ansprüche 4 bis 10, dadurch gekennzeichnet, dass dank einer Kombination des Zusammensteckens der Rohre, der geschmeidigen Verbindungen aus Leder oder anderem, geeignetem Material, und der Schnellverschlüsse, wie z. B. « Velcro », das Segel schnell montiert oder zerlegt werden kann.

12. Segel gemäss einem der Ansprüche 1 bis 3, dadurch gekennzeichnet, dass es nur eine Fläche gegen den Wind hat und dass es aus annähernd starrem Material besteht.

13. Segel gemäss einem der Ansprüche 1 bis 12, dadurch gekennzeichnet, dass es im besonderen für Boote, für das Segelsurfbrett, sowie für den Ski, die Schlittschuhe und die Rollschuhe benutzbar ist.
